# EUROPÄISCHE PATENTSCHRIFT

(11) **EP 2 350 522 B1**
(45) Veröffentlichungstag und Bekanntmachung des Hinweises auf die Patenterteilung: **09.07.2014**
(21) Anmeldenummer: 09774924.6
(22) Anmeldetag: 03.11.2009
(51) Int. Cl.: F21V 29/00, F21S 4/00, F21V 31/00, F21W 131/101, F21Y 101/02

(54) **LED-BELEUCHTUNGSVORRICHTUNG, INSBESONDERE FÜR TUNNELS**
LED LIGHTING DEVICE, IN PARTICULAR FOR TUNNELS
DISPOSITIF D ÉCLAIRAGE À LED, NOTAMMENT POUR TUNNELS

(30) Priorität: 06.11.2008 IT BZ20080046
(43) Veröffentlichungstag der Anmeldung: 03.08.2011
(73) Patentinhaber: Mantinger, Karl, 39040 Ora/Auer (Bolzano) (IT)
(72) Erfinder: Mantinger, Karl, 39040 Ora/Auer (Bolzano) (IT)
(74) Vertreter: Ausserer, Anton
(86) Internationale Anmeldenummer: PCT/IB2009/007284
(87) Internationale Veröffentlichungsnummer: WO 2010/052538

(56) Entgegenhaltungen:
- EP-A1- 1 760 393
- DE-A1-102005 055 257
- US-A- 3 325 637
- US-A- 3 854 040
- US-A1- 2005 213 328

## Beschreibung

Die vorliegende Erfindung bezieht sich auf eine LED-Beleuchtungsvorrichtung, die einen Aufbau zur Aufnahme von Lichtemissionsdioden, mindestens einen Reflektor und eine Abdeckung umfasst.

Aus dem Stand der Technik sind LED-Beleuchtungsvorrichtungen wie aus der italienischen Patentanmeldung TO 2003 A 000 673 bekannt. Bei dieser umfasst der Lichtstrang eine mit einer Vielzahl von LEDs versehene Lichtquelle einen Aufbau zur Aufnahme dieser Lichtquelle und mit einem offenen Seitenteil, um dem von der Lichtquelle erzeugten Lichtbündel zu erlauben, aus dem Lichtstrang auszutreten, mit Mitteln, die den Betrieb der Lichtquelle überwachen, insbesondere Strombegrenzer bzw. Stromregler, Mitteln, die für die Speisung der Lichtquelle sorgt. Es sind überdies Mittel vorgesehen, um die von der Lichtquelle erzeugte Wärme derart zu zerstreuen, dass die Lichtquelle, die Mittel zur Überwachung der Lichtquelle und die Mittel zur Speisung der Lichtquelle innerhalb des Aufbaus integriert werden können. Diese Wärmezerstreuungsmittel sind mit der Platte in Kontakt, wo die LEDs angebracht sind. Dies erfordert eine genaue Montage. Für die Montage der Beleuchtungsvorrichtungen in den Tunnels wird überdies eine wasserdichte Abdichtung der Beleuchtungsvorrichtung gefordert, um Feuchtigkeits- und Wasserinfiltrationen.und die daraus folgende Beschädigung der Beleuchtungsvorrichtung zu vermeiden. Die Beleuchtungsvorrichtung für Tunnels erfordert überdies einen besonders hohen Festigkeit bei Dauerbetrieb. Dies erfordert die Beibehaltung einer niedrigen Temperatur an den Kontaktstellen der Leuchtdioden um deren Lebensdauer zu verlängern. Überdies müssen die Dioden der Reinigung mittels Wasser und/oder Dampfstrahlen widerstehen.

Das US Dokument 2005/213328 (D1) beschreibt eine LED-Beleuchtungsvorrichtung, welche einen Basiskörper aufweist, der mindestens an einer seiner Seiten Kühllamellen aufweist, LED,s, die an einer Seite des Basiskörpers befestigt sind und von außen über eine oder mehrere Stromleitungen von einer elektrische Energiequelle gespeist werden, und eine transparente Abdeckung, wobei der Basiskörper und die Abdeckung einen hermetisch abgedichteten Raum bilden.

Das US Dokument 3 854 040 (D2) beschreibt eine Lampe für ein Automobil bestehend aus:
einem Lampengehäuse, in dem eine Glühbirne installiert ist; eine Linse befestigt am besagten Lampengehäuse in einer zu definierenden Weise, einem Wärmeabschirmblech.
An diesem Lampengehäuse ist ein Ausdehnungsgefäß angebracht, welches durch Ausdehnung oder Kompression einen Über- oder Unterdruck verhindert.

Die Aufgabe der Erfindung, d.h. die Lösung der mit der Wärmedissipation zusammenhängende Probleme liegt in der Ausführung einer Beleuchtungsvorrichtung insbesondere für Tunnels.

Diese Aufgabe wird erfindungsgemäß durch eine Beleuchtungsvorrichtung der oben angegebenen Art mit den im Anspruch 1 angegebenen Merkmalen gelöst.

Die Beleuchtungsvorrichtung gemäß der Erfindung wird vor allem im Bereich der Tunnels verwendet. In dieser Umgebung ist die Beleuchtungsvorrichtung der Feuchtigkeit und verschmutzenden und korrosiven Stoffen ausgesetzt. Besonders schwerwiegend sind die korrosiven Auspuffgase der Fahrzeuge. Deshalb wird ein Schutz vor solchen Stoffen verlangt. Um dies zu gewährleisten ist der Beleuchtungsvorrichtungskörper hermetisch durch eine Schutzabdeckung abgeschlossen, in dessen Inneren sich die LEDs und die Speise- und Regelungselektronik befinden. Der Basiskörper ist derart ausgebildet, dass die Wärme an den Kontaktstellen zwischen LED und Körper auf vorteilhafte Art und Weise nach außen abgeleitet wird. Der Körper der Beleuchtungsvorrichtung ist an seinen Seiten mit Lamellen ausgebildet. Diese gewährleisten eine große Wärmeaustauschoberfläche, die einen optimalen und direkten Austausch von durch die LEDs erzeugte Wärme nach außen gewährleisten. Insbesondere in den Tunnels ist der Luftstrom oft durch einen Kamineffekt oder Ventilatoren zwangsgeleitet. Dies erhöht den Wärmeaustausch der LEDs außerhalb der Beleuchtungsvorrichtung. Der Beleuchtungskörper wird seitens der LEDs mit einer transparenten Abdeckung abgeschlossen. Auf diese Weise kommen die LEDs nicht in direkten Kontakt mit der Umgebung und auch nicht die Befestigungselemente der Leiterplatte der LEDs und der Leiterplatte selbst, die die Speiseelektronik der LEDs enthält, kommen nicht mit der Umgebung in Kontakt. Erfindungsgemäß wird der im Innenraum aufgebaute Druck durch Volumenveränderung ausgeglichen. Die Volumenveränderung erfolgt erfindungsgemäß über ein Ausgleichsgefäß wie z.B. einen Ballon oder einen Balg der mit dem Innenraum verbunden ist. Auf diese Art und Weise werden Beschädigungen und Korrosion seitens von Umwelteinflüssen oder seitens der Feuchtigkeit vermieden. Dies verleiht der Beleuchtungsvorrichtung eine höhere Lebensdauer und überdies werden die Wartungseingriffe reduziert. Dank dieser Konstruktion kommen die Innenelemente der Beleuchtungsvorrichtung nicht mit den Außeneinflüssen in Kontakt. Überdies kann die Beleuchtungsvorrichtung die Norm IP-67 erfüllen. Die Beleuchtungsvorrichtung wird aus einem Basiskörper hergestellt, der sowohl als Aufnahme für die LED-Leuchten als auch als Kühlelement dient, was von größter Wichtigkeit für die LED-Leuchten ist, da ihre Lebensdauer von der Betriebstemperatur der LED-Leuchten abhängt. Diese direkte Abkühlung von außen erlaubt die Lebensdauer der zur Zeit üblichen LED-Leuchten auf weit über 100.000 Betriebsstunden zu erhöhen. Überdies wird auch ein Betrieb in Anwesenheit von starken Vibrationen und starken Spannungsschwingungen sichergestellt. Der Einsatz von LEDs trägt überdies zu einem niedrigen durchschnittlichen Energieverbrauch mehr als 50% weniger gegenüber herkömmlichen Glühlampen und eine Lebensdauer von mehr als 20 Mal höher als diese bei. Die Verwendung der LED-Leuchten beseitigt weitgehend die Wartungskosten. Die Leiterplatte für die benutzten LEDs ist derart eingestellt, dass sie direkt mit dem Wechselstromnetz zu 230V ohne Zwischenschaltung einer weiteren Außenvorrichtung verbunden werden. Die LEDs sind über mehrere Stromleitungen derart verbunden, dass sie einzeln in vorgegebenen Sektoren oder in Folge eingeschaltet werden können, um sich wechselnd wie Tag und Nacht oder bei Notfällen der nötigen Helligkeit angepasst werden können.

Die Merkmale und die Einzelheiten der Beleuchtungsvorrichtung für Tunnels gehen aus den Patentansprüchen und aus der folgenden Beschreibung eines bevorzugten, in der beigefügten Zeichnung dargestellten Ausführungsbeispiels hervor. Es zeigen,
- Figur 1: eine schematische Seitenansicht einer Beleuchtungsvorrichtung für Tunnels, in einer ersten Ausführungsform,
- Figur 2: eine Stirnansicht einer Beleuchtungsvorrichtung für Tunnels, in der Ausführungsform aus Figur 1,
- Figur 3: einen Schnitt gemäß der Schnittlinie A-A der Figur 1, und
- Figur 4: eine Grafik der Lebensdauer eines LEDs in Abhängigkeit der Temperatur an deren Kontaktstellen,
- Figur 5: einen Schnitt längs der Linie V-V aus Figur 6,
- Figur 6: eine Stirnansicht einer erfindungsgemäßen Beleuchtungsvorrichtung für Tunnels, in einer zweiten Ausführungsform,
- Figur 7: einen Schnitt gemäß der Schnittlinie VII-VII der Figur 5 und
- Figur 8: einen Schnitt wie Figur 7, jedoch in einer dritten Ausführungsform.

Mit dem Bezugszeichen 1 ist insgesamt eine Beleuchtungsvorrichtung für Tunnels angegeben. Diese Beleuchtungsvorrichtung für Tunnels 1 umfasst einen Basiskörper 2, der als Dissipationseinrichtung bzw. Wärmeaustauscher (Kühlkörper) wirkt, der mit Lamellen 3 zur Abkühlung der Beleuchtungsvorrichtung versehen ist, und eine transparente Abdeckung 4, die den offenen Abschnitt des Basiskörpers 2 abschließt. Im Basiskörper 2 sind LED-Leuchten 5 aufgenommen, die sich in direktem Kontakt mit dem Basiskörper 2 befinden. Dies erlaubt die Stoßwärmeübertragung auf die Kühllamellen 3, wobei die Wärmezerstreufläche des Basiskörpers 2.erhöht wird. An den Seiten der LED-Leuchten sind Reflektoren 6 angeordnet, die eine Ausrichtung des Lichtes erlauben. Befestigungselemente 7 erlauben die Befestigung der LED-Leuchten und der Befestigungselemente 20 der Reflektoren am Basiskörper 2. Eine elektrische Verbindung 8 der teilweisen oder gesamten Speisung der LEDs, d.h. der Beleuchtungsvorrichtung, ist derart ausgebildet, dass die Sicherheitsnormen erfüllt werden, z.B. wasserdicht und wärmewiderstandsfähig bei Brand. Ein Ausdehnungsgefäß 9 ist derart ausgebildet, dass das Gas innerhalb des Körpers der Beleuchtungsvorrichtung während seiner Ausdehnung zufolge der Temperaturveränderung oder einer Wärmeabgabe auf dem Beleuchtungsvorrichtungskörper aufgenommen wird.

Die erfindungsgemäße Beleuchtungsvorrichtung 1 weist einen hermetisch geschlossenen Innenraum 10 auf, der keine Wechselwirkung mit außen besitzt. Dieser Innenraum kann mit Gas und/oder Luft, insbesondere mit Inertgas gefüllt sein, das die Lebensdauer der LED-Leuchten 5 und der Innenbestandteile der LEDs erhöht. Um Druckschwankungen im Innenraum 10 zu vermeiden, füllt das Gas und/oder die Luft, sollte es sich während der Erwärmung ausdehnen, das Ausdehnungsgefäß 9, während der Kühlung des Gases und/oder der Luft vermeidet der Ausdehnungskörper einen Unterdruck innerhalb des Beleuchtungsvorrichtungskörpers. Dieser abgeschlossene Raum vermeidet einen Bruch des Abdeckungs- oder Abschlussglases und Drucksprünge in inneren Teilen der Beleuchtungsvorrichtung und vermeidet gleichfalls eine eventuelle Feuchtigkeit, die in die Beleuchtungsvorrichtung eindringen kann und korrosive Schäden und/oder Kurzschlüsse in der elektrischen Anlage verursachen könnte.

Die Reflektoren 6 erlauben die Funktion, den Lichtstrahl ausrichten zu können, insbesondere ein gleichförmiges, gut ausrichtbares Srahl zu schaffen. Dies bewirkt erhebliche Vorteile, insbesondere in Tunnels für Fahrzeuge. Der Lichtstrahl kann derart ausgerichtet werden, dass die Straße in Fahrtrichtung der Fahrzeuge beleuchtet wird, ohne gefährliche Lichteffekte blendender Art für die Fahrzeuglenker zu erzeugen. Das Lichtbündel wird dabei in Richtung der Seiten nicht begrenzt. Die nach außen hermetisch abgeschlossene Beleuchtungsvorrichtung erlaubt überdies die Verwendung von rasch wirkenden Reinigungsmitteln, z.B. Hochdruckwasserstrahl oder der gleichen, für die Reinigung der transparenten Oberfläche und vermeidet daher Sperrungen und/oder Verlangsamungen übertriebener Dauer innerhalb des Tunnels.

Um die Abdeckung 4 (Figur 3) herum ist vorteilhafter Weise eine Rinne 11 gebildet, die den Abfluss des Kondenswassers vom Leuchtkörper ermöglicht.

In Figur 3 ist der Querschnitt der erfindungsgemäßen LED-Vorrichtung ersichtlich, insbesondere sieht man den direkten Kontakt des LEDs am Basiskörper 2, der Kühllamellen 3 aufweist, die die niedrig möglichste Temperatur der LEDs aufrecht erhalten. Wie aus der Grafik der Figur 4 ersichtlich, wird die Lebensdauer eines LEDs erheblich in Abhängigkeit der Herabsetzung der Temperatur erhöht.

In der zweiten Ausführungsform werden gegenüber der ersten Ausführungsform nur die Teile bezeichnet, die sich von der ersten Ausführungsform unterscheiden.

In der zweiten Ausführungsform nach Figur 5, 6 und 7 besteht das Ausdehnungsgefäß aus einem Faltbalg 29, der über eine Verschraubung mit Dichtung 30 in einer Aufnahme 31 des Basiskörpers 2 derart angebracht ist, dass das Balginnere mit dem Innenraum 10 über eine Verbindungsbohrung 32 an der Basis der Aufnahme 31 verbunden ist.

Zweckmäßiger Weise ist der Faltbalg 29 durch ein Schutzgitter 33 und/oder Deckel 34 abgeschlossen, um etwaige Beschädigungen durch Außeneinflüsse zu vermeiden.

Wie aus Figur 7 hervorgeht, könnte in der Aufnahme 31 auch ein Ballon 39 angebracht sein.

Für alle Ausführungsbeispiele können zahlreiche Varianten vorgesehen sein, um die Effizienz der erfindungsgemäßen Vorrichtung zu verbessern:
So kann die Abdeckung 4 am Basiskörper 2 über Befestigungsclips 36 befestigt sein um bei das Abfallen der Abdeckung 4 zu vermeiden.

Die Reflektoren 6 könnten in eine beliebige Richtung ausgerichtet sein, z.B. wie in Figur 7 durch 6' angedeutet, in seitlicher Richtung.

## Patentansprüche

1. LED-Beleuchtungsvorrichtung (Light Emitting Diode), wobei sie einen Basiskörper (2) aufweist, der mindestens an einer seiner Seiten Kühllamellen (3) aufweist, LEDs (5), die an einer Seite des Basiskörpers (2) befestigt sind und von außen über eine oder mehrere Stromleitungen (8) von einer elektrischen Energiequelle gespeist werden, eventuell Lichtreflektoren (6), die an den LEDs (5) angeordnet sind, und eine transparente Abdeckung (4), wobei der Basiskörper (2) und die Abdeckung (4) einen hermetisch abgedichteten Raum bilden, **dadurch gekennzeichnet dass** der hermetisch abgeschlossene Innenraum mit mindestens einem Ausdehnungsgefäß verbunden ist, und dass in einer Aufnahme (31) des Basiskörpers (2) ein das Ausdehnungsgefäß bildender Ballon (39) derart angebracht ist, dass das Balloninnere mit dem Innenraum (10) über eine Verbindungsbohrung (32) an der Basis der Aufnahme (31) verbunden ist.

2. Beleuchtungsvorrichtung nach Anspruch 1, **dadurch gekennzeichnet, dass** das Ausdehnungsgefäß ein Ausdehnungsballon und/oder ein Ausdehnungsbalg ist.

3. Beleuchtungsvorrichtung nach Anspruch 1, **dadurch gekennzeichnet, dass** die Beleuchtungsvorrichtung bevorzugter Weise mit Leuchtdioden auf einer wärmeleitenden Platte in schaltungsmäßiger Gestaltung für den Betrieb an einem Wechselstromnetz zu 230 V ausgebildet ist.

4. Beleuchtungsvorrichtung nach Anspruch 1, **dadurch gekennzeichnet, dass** der Basiskörper (2) einen Führungsschlitz aufweist, der in Längsrichtung ausgenommen ist, um die Leuchtdioden bei der Montage auszurichten.

5. Beleuchtungsvorrichtung nach Anspruch 1, **dadurch gekennzeichnet, dass** der Basiskörper (2) eine Nut aufweist, die umlaufend ausgenommen ist, um die transparente Abdeckung (4) aufzunehmen.

6. Beleuchtungsvorrichtung nach Anspruch 1, **dadurch gekennzeichnet, dass** der Basiskörper (2) hermetisch von der transparenten Abdeckung (4) abgeschlossen ist.

7. Beleuchtungsvorrichtung nach Anspruch 1, **dadurch gekennzeichnet, dass** der Basiskörper (2) in seinem Umfangsbereich eine Tropfnase oder eine Rinne (11) aufweist, die nach unten gerichtet ist, um das Wasser abtropfen zu lassen und den Übergang des Wassers in Richtung der transparenten Abdeckung zu vermeiden.

8. Beleuchtungsvorrichtung nach Anspruch 1, **dadurch gekennzeichnet, dass** innerhalb der Beleuchtungsvorrichtung ein Reflektor mit höchstreflektierendem Spiegel, insbesondere stoßfest angebracht ist.

9. Beleuchtungsvorrichtung nach Anspruch 8, **dadurch gekennzeichnet, dass** der Spiegelreflektor aus einzelnen Trapezprofilen oder kontinuierlichen Profilen mit Einbuchtungen zur Aufnahme der LEDs besteht.

10. Beleuchtungsvorrichtung nach Anspruch 1, **dadurch gekennzeichnet, dass** das Ausdehnungsgefäß aus einem Faltbalg (29) besteht, der über eine Verschraubung mit Dichtung (30) in einer Aufnahme(31) des Basiskörpers (2) derart angebracht ist, dass das Balginnere mit dem Innenraum (10) über eine Verbindungsbohrung (32) an der Basis der Aufnahme (31) verbunden ist.

11. Beleuchtungsvorrichtung nach Anspruch 10, **dadurch gekennzeichnet, dass** der Faltbalg (29) durch ein Schutzgitter (33) und oder Deckel (34) abgeschlossen ist, um etwaige Beschädigungen durch Außeneinflüsse zu vermeiden.

12. Beleuchtungsvorrichtung nach Anspruch 1, **dadurch gekennzeichnet, dass** die Abdeckung (4) am Basiskörper (2) über Befestigungsclips (34) befestigt sein.

13. Beleuchtungsvorrichtung nach Anspruch 1, **dadurch gekennzeichnet, dass** die Reflektoren (6) in einer beliebige Richtung ausgerichtet sind.

## Claims

1. A Light Emitting Diode illuminating device, comprising a base body (2) comprising at least on one of its sides cooling fins (3), LEDs (5), fastened to one side of the base body (2) and supplied from the outside by one electrical power supply through one or more electrical lines (8), preferably light reflectors (6), which are arranged on the LEDs (5), and a transparent cover (4), wherein the base body (2) and the cover (4) create a hermetically sealed space, **characterized in that** said hermetically sealed space is connected to at least an expansion tank and that in an intake (31) of the base body (2) is mounted a balloon (39) acting as said expansion tank such that the interior of the balloon is connected with the interior space (10) at the base of the intake (31) by means of a connecting hole (32).

2. An illuminating device according to claim 1, **characterized in that** the expansion tank is an expansion balloon and/or an expansion bellow.

3. An illuminating device according to claim 1, **characterized in that** the illuminating device is preferably designed with LEDs on a heat-conducting panel in a circuital embodiment for the functioning of an alternating current network at 230 V.

4. An illuminating device according to claim 1, **characterized in that** the base body (2) comprises a guide slot which is longitudinally cut out in such a way as to align the LEDs during the assembly.

5. An illuminating device according to claim 1, **characterized in that** the base body (2) comprises a recess which is circumferentially cut out, in such a way as to house the transparent cover (4).

6. An illuminating device according to claim 1, **characterized in that** the base body (2) is hermetically separated from the transparent cover (4).

7. An illuminating device according to claim 1, **characterized in that** the base body (2) comprises in its circumference a drip nozzle or a groove (11) which is faced downwards, in such a way as to allow the water to drain and to prevent the passage of the water in the direction of the transparent cover.

8. An illuminating device according to claim 1, **characterized in that** within the illuminating device is positioned a reflector with a highly reflecting mirror, in particular shockproof.

9. An illuminating device according to claim 1, **characterized in that** the mirror reflector is composed of individual trapezoidal profiles or continuous profiles with indentations to access the LEDs.

10. An illuminating device according to claim 1, **characterized in that** the expansion tank is composed of a bellow (29) which is positioned through a threaded connection with a gasket (30) in an intake (31) of the base body (2) such that the interior of the bellow is sealed with the interior space (10) by means of a connecting hole (32) at the base of the intake (31).

11. An illuminating device according to claim 10, **characterized in that** the expansion bellow (29) is sealed by means of a protective guard (33) and/or a lid (34) in such a way as to prevent damages from outside.

12. An illuminating device according to claim 1, **characterized in that** the cover (4) is fastened to the base body (2) by means of fastening clips (34).

13. An illuminating device according to claim 1, **characterized in that** the reflectors (6) are oriented in any directions.

## Revendications

1. Un dispositif d'illumination DEL, comprenant un corps de base (2) comprenant sur au moins une de ses faces des ailettes de refroidissement (3), DELs (5), fixés sur une des faces du corps de base (2) et alimentés de l'extérieur par une source d'énergie électrique à travers une ou plusieurs lignes électriques (8), préférablement des réflecteurs (6), placés sur les DELs (5), et un couvercle transparent (4), dans lequel le corps de base (2) et le couvercle (4) créent un espace hermétiquement fermé, **caractérisé en ce que** ledit espace hermétiquement fermé est connecté à au moins un réservoir d'expansion et que dans une entrée (31) du corps de base (2) est monté un ballon (39) en forme de réservoir d'expansion tel que l'intérieur du ballon est connecté à l'espace intérieur (10) à la base de l'entrée (31) au moyen d'un trou de raccordement (32).

2. Un dispositif d'illumination selon la revendication 1, **caractérisé en ce que** le réservoir d'expansion est un ballon d'expansion et / ou un soufflet d'expansion.

3. Un dispositif d'illumination selon la revendication 1, **caractérisé en ce que** le dispositif d'illumination est de préférence conçu avec des DELs sur un panneau conducteur de la chaleur dans une forme de circuit pour le fonctionnement d'un réseau à courant altarnatif à 230 V.

4. Un dispositif d'illumination selon la revendication 1, **caractérisé en ce que** le corps de base (2) comprend une fente de guidage qui est coupée longitudinalement afin d'aligner les DELs pendant le montage.

5. Un dispositif d'illumination selon la revendication 1, **caractérisé en ce que** le corps de base (2) comprend une cavité qui est coupée de manière circonférentielle, afin de loger le couvercle transparent (4).

6. Un dispositif d'illumination selon la revendication 1, **caractérisé en ce que** le corps de base (2) est hermétiquement séparé du couvercle transparent (4).

7. Un dispositif d'illumination selon la revendication 1, **caractérisé en ce que** le corps de base (2) comprend dans sa circonférence, une buse d'égouttement ou une rainure (11) qui est orientée vers le bas, de manière à permettre à l'eau de s'écouler et de prévenir le passage de l'eau dans la direction du couvercle transparent.

8. Un dispositif d'illumination selon la revendication 1, **caractérisé en ce que** dans le dispositif d'illumination est positionné un réflecteur avec un miroir hautement réfléchissant, notamment résistant aux chocs.

9. Un dispositif d'illumination selon la revendication 1, **caractérisé en ce que** le miroir réfléchissant est composé de profils trapézoïdaux individuels ou profils continus avec indentations pour l'accès aux DELs.

10. Un dispositif d'illumination selon la revendication 1, **caractérisé en ce que** le réservoir d'expansion est composé d'un soufflet (29) qui est positionné à travers une connexion filetée avec une garniture d'étanchéité (30) dans une entrée (31) du corps de base (2) tel que l'intérieur du soufflet est étanché avec l'espace intérieur (10) au moyen d'un trou de raccordement (32) à la base de l'entrée (31).

11. Un dispositif d'illumination selon la revendication 1, **caractérisé en ce que** le soufflet d'expansion (29) est étanché à travers une grille de protection (33) et/ou un couvercle (34) de manière à empêcher les dommages provenant de l'extérieur.

12. Un dispositif d'illumination selon la revendication 1, **caractérisé en ce que** le couvercle (4 est fixé sur le corps de base (2) au moyen de clips de fixation (34).

13. Un dispositif d'illumination selon la revendication 1, **caractérisé en ce que** les réflecteurs (6) sont orientés dans n'importe quelle direction.
